# FASCICULE DE BREVET EUROPEEN

(11) **EP 3 428 461 B1**
(45) Date de publication et mention de la délivrance du brevet: **20.01.2021**
(21) Numéro de dépôt: 17181477.5
(22) Date de dépôt: 14.07.2017
(51) Int. Cl.: F15B 15/28, F15B 15/14

(54) **VERIN HYDRAULIQUE ET INSTALLATION METTANT EN OEUVRE AU MOINS UN TEL VERIN HYDRAULIQUE**
HYDRAULIKZYLINDER UND ANLAGE, BEI DER EIN SOLCHER HYDRAULIKZYLINDER EINGESETZT WIRD
HYDRAULIC CYLINDER AND INSTALLATION USING AT LEAST ONE SUCH HYDRAULIC CYLINDER

(43) Date de publication de la demande: 16.01.2019
(73) Titulaire: Hydraulique Production Systems, 95300 Ennery (FR)
(72) Inventeur: Rodrigues da Costa, José, 95300 Ennery (FR)
(74) Mandataire: Benech, Frédéric

(56) Documents cités:
- EP-A1- 1 435 462
- DE-U1-202005 006 795
- DE-U1-202006 012 815
- FR-A- 1 439 211

## Description

L'invention a trait à un perfectionnement de vérin hydraulique, et à une installation mettant en oeuvre un ou plusieurs vérins conformes à l'invention.

Les installations mettant en œuvre des moules pour la fabrication de pièces par injection de matière sont souvent encombrantes et leur entretien peut parfois être compliqué et onéreux : quand un moule est mis hors service, il doit parfois être démonté et les pièces que comporte le moule doivent être réparées.

L'immobilisation d'un moule entraîne un manque à gagner et un retard de production. La manutention d'un moule nécessite parfois l'intervention de dispositifs encombrants, comme des ponts de levage, et qui implique toute l'attention d'un ou plusieurs opérateurs pour être correctement commandés.

Il est donc important de pouvoir anticiper certaines pannes d'un moule afin de pouvoir procéder aux réglages ou remplacements nécessaires avant que le moule ne soit complètement immobilisé.

Il existe des modules de commandes permettant d'indiquer un problème lorsque le problème arrive. Mais il n'existe pas d'installation qui permettent de faire des réglages automatiques afin d'anticiper certaines pannes ou qui permettent d'anticiper directement les pannes.

Dans les moules où la matière est injectée pour réaliser des pièces moulées, des vérins sont mis en œuvre notamment pour démouler les pièces réalisées avant de les saisir et de les extraire du moule.

Les vérins sont souvent sujets aux pannes, car leur tige est fortement sollicitée et il arrive qu'elle casse. Parfois, les vérins présentent des fuites et ils ne peuvent plus exercer leur fonction d'éjection des pièces moulées.

On connaît des documents EP 1 435 462, DE 20 2005 006 795 U1 et DE 20 2006 012 815 U1 des vérins comprenant un capteur de position. EP 1 435 462 divulgue un dispositif d'actionnement comprenant un corps, un ensemble de piston et un ensemble de tige disposés de manière coulissante dans le corps. Un agencement de capteur comprend un capteur, un module électronique de capteur et un élément interactif. L'élément interactif est mobile par rapport au capteur, une position de l'élément interactif indicative d'une position de l'ensemble de piston et de l'ensemble de tige étant communiquée au module électronique du capteur par le capteur.

L'invention vise à proposer un nouveau vérin qui permet d'anticiper une éventuelle casse ou un éventuel problème d'étanchéité, pouvant le rendre inopérant.

La présente invention est définie par un vérin hydraulique selon la revendication 1. Le vérin hydraulique conforme à l'invention comprend :
- un corps comportant une paroi délimitant un logement cylindrique, présentant un axe de logement cylindrique, dans lequel un piston est monté mobile en déplacement, ledit piston séparant ledit logement cylindrique en deux chambres étanches et isolées l'une de l'autre,
   la paroi du corps comportant au moins deux passages pour introduire ou évacuer un fluide dans chacune des deux dites chambres,
- deux parois d'extrémité, chaque paroi d'extrémité fermant de façon étanche une extrémité dudit logement cylindrique,
- une tige rigide, solidaire du piston et coaxiale au logement cylindrique, ladite tige traversant une ouverture de passage ménagée dans l'une des deux parois d'extrémité.

Le vérin conforme à l'invention est remarquable :
- en ce qu'il comporte un capteur de position comprenant une tête de capteur, une tige de capteur qui est solidaire de la tête de capteur et autour de laquelle est emmanché un aimant, et un connecteur relié à ladite tête de capteur,
- et en ce que le capteur de position est agencé dans le vérin de la façon suivante :
   ∘ la tête de capteur est enfermée dans un élément étanche interne audit corps, ledit élément étanche formant une butée de fond pour ledit piston ;
   ∘ ladite tige de capteur est insérée au moins partiellement dans ladite tige rigide dudit vérin hydraulique,
   ∘ et l'aimant est enfermé dans ledit piston.

Ainsi, réalisé, le vérin est intelligent car il est capable de transmettre des informations propres à son fonctionnement en temps réel à un module externe, apte à traiter et de transmettre des données à un opérateur, de manière à prévenir un éventuel problème pouvant conduire à l'immobilisation d'un moule sur une longue période.

Selon l'invention, ledit connecteur est enfermé au moins partiellement dans une seconde pièce de fermeture étanche qui est fixée au moins partiellement sur une paroi d'extrémité du vérin, et la seconde pièce de fermeture étanche est adjacente à l'élément étanche de réception de la tête de capteur, pour permettre la connexion du connecteur à la tête de capteur.

Le vérin conforme à l'invention peut également comprendre les caractéristiques suivantes, prises séparément ou en combinaison :
- la tête de capteur est partiellement reçue dans la seconde pièce de fermeture étanche
- la seconde pièce de fermeture étanche comporte une chambre positionnée entre la tête de capteur et le connecteur, ladite chambre étant apte à recevoir les pièces de connexion reliant la tête de capteur audit connecteur.

L'invention concerne également une installation qui met en œuvre un ou plusieurs vérins conformes à l'invention.

Plus particulièrement, l'invention vise une installation pour la fabrication d'au moins une pièce injectée dans au moins un moule, ladite installation comportant :
- au moins un moule équipé d'au moins un vérin, notamment pour éjecter au moins partiellement une pièce moulée à l'intérieur dudit moule,
- au moins une presse notamment pour assurer l'ouverture et la fermeture dudit moule, ladite presse comportant au moins un module de commande pour commander le fonctionnement dudit moule.

L'installation conforme à l'invention est remarquable en ce que ledit au moins un vérin est un vérin hydraulique conforme à l'invention, tel que défini ci avant, et ledit au moins un vérin hydraulique communique avec ledit module de commande de la presse en lui transmettant des informations propres à son état de fonctionnement.

Selon l'invention, la presse peut être équipée d'au moins une électrovanne reliée audit circuit d'alimentation en fluide d'un vérin hydraulique, et ledit module de commande peut transmettre des ordres de fonctionnement à ladite électrovanne, notamment en réponse des informations transmises par ledit vérin hydraulique.

Encore selon l'invention, ladite presse peut comporter au moins un capteur de pression placé en aval de l'électrovanne et ledit au moins un capteur de pression peut communiquer avec ledit module de commande.

Encore selon l'invention, ledit moule peut comporter plus de deux vérins hydrauliques, la presse peut comporter au moins un bloc foré comportant au moins deux électrovannes et au moins deux capteurs de pression, chaque capteur de pression étant associé à une électrovanne et chaque électrovanne étant associé à un vérin hydraulique.

Encore selon l'invention, ledit module de commande peut être associé à une interface de communication que comporte ladite installation, ledit module de commande étant apte à transmettre des informations à ladite interface de communication, lesdites informations étant retranscrites sur un écran à destination d'un opérateur.

Encore selon l'invention, ladite interface de communication peut être apte à recevoir et à transmettre des ordres au module de commande en réponse à des informations transmises par un opérateur.

Enfin, l'invention concerne un procédé de mise en œuvre de l'installation précité, qui est remarquable en ce qu'il comporte les étapes suivantes :
a) Le capteur du vérin hydraulique génère une information de position
b) Ladite information de position est transmise audit module de commande,
c) Ledit module de commande compare ladite information de position à une information de position de référence
d) Ledit module de commande génère une réponse d'état de vérin hydraulique,
e) Ledit module de commande transmet ladite réponse d'état de vérin hydraulique à une interface de communication
f) Ladite interface de communication retranscrit ladite réponse d'état de vérin hydraulique de sorte qu'elle soit intelligible pour un opérateur
h) ledit au moins un capteur de pression génère une information de pression 8) Ledit au moins un capteur de pression transmet ladite information de pression audit module de commande
j) Ledit module de commande compare ladite information de pression à une valeur seuil de pression et génère une réponse d'état de pression
k) Ledit module de commande transmet ladite réponse d'état de pression à une interface de communication
l) Ladite interface de communication retranscrit ladite réponse d'état de pression de sorte qu'elle soit intelligible pour un opérateur.

Le procédé peut, parallèlement à l'étape e) ou k), mettre en œuvre l'étape suivante :
m) Ledit module de commande transmet à ladite électrovanne un ordre de fonctionnement.

Conformément à l'invention, la retranscription de ladite réponse d'état de vérin hydraulique ou de ladite réponse d'état de pression par ladite interface de communication peut être une information écrite éditée sur un écran et/ ou un signal sonore émis par ladite interface et/ou un élément s'affichant sur un écran dans une couleur prédéterminée.

Pour pouvoir être exécutée, l'invention est exposée de façon suffisamment claire et complète dans la description suivante qui est, en plus, accompagnée de dessins dans lesquels :
- La figure 1 est une première vue de coupe d'un vérin hydraulique conforme à l'invention,
- La figure 2 est une vue en coupe du vérin montré en figure 1, selon le plan II-II,
- La figure 3 est une première vue de côté du vérin montré en figures 1 et 2
- La figure 4 est une seconde vue de côté du vérin montré en figures 1 et 2,
- La figure 5 est une représentation schématique d'une installation conforme à l'invention,
- Et la figure 6 est un schéma illustrant certains éléments de l'installation conforme à l'invention et les interactions entre ces éléments.

Dans la description qui suit, les termes « inférieur », « supérieur », « haut », « bas » etc... sont utilisés en référence aux dessins pour une plus grande facilité de compréhension. Ils ne doivent pas être compris comme étant des limitations de la portée de l'invention.

Dans un premier temps, il sera fait référence aux figures 1 à 4 pour décrire, dans le détail, un exemple de vérin hydraulique conforme à l'invention.

Dans un second temps, il sera fait référence aux figures 5 et 6 pour décrire une installation conforme à l'invention, ainsi qu'un procédé conforme à l'invention assurant la mise en œuvre de l'installation décrite.

La figure 1 montre un vérin conforme à l'invention, comportant un corps 1 de forme extérieure globalement parallélépipédique. Le corps 1 comporte une un logement interne cylindrique 2. Une paroi 3 délimite le logement interne cylindrique et comporte une épaisseur de paroi différente à différents endroits du corps 1. Cette différence d'épaisseur de paroi est due au fait que le logement cylindrique, d'axe X, est réalisé excentré par rapport à l'axe X1 du corps 1 du vérin.

On remarque ainsi sur les figures 1 et 3 que la partie P1 de corps 1 supérieure présente une paroi 3 moins épaisse que la partie P2 du corps 1 inférieure.

Les explications sur l'intérêt d'avoir une différence d'épaisseur de paroi seront exposées par la suite.

Les figures 2 et 4 montrent que la paroi est de même épaisseur sur les parties latérales P3 et P4 du corps (tel qu'il est positionné sur les figures).

Le logement 2 interne comporte un piston. Le piston 4 est monté mobile en déplacement dans le logement 2 sous l'effet de pressions exercées de part et d'autre du piston par introduction de fluide de part et d'autre du piston dans le logement.

Le piston 4 réalise un joint étanche contre la surface interne de la paroi du logement 2, de sorte qu'il définit deux chambres internes 5 et 6 qui sont étanches et isolées l'une de l'autre.

Pour alimenter les chambres 5 et 6 en fluide et permettre le déplacement du piston 4, des passages longitudinaux 7 et 8 ont été réalisés dans l'épaisseur de la partie P2. Les passages 7 et 8 présentent une partie longitudinale dont l'axe est parallèle à l'axe X du logement cylindrique 2.

L'entrée 9 ou 10 de chacun des passages 7 et 8, respectivement, est située à une extrémité du corps 1, sur des bords 11 et 12 opposés du corps 1.

Les passages 7 et 8 comportent chacun une partie coudée de sorte à présenter une sortie, respectivement 13 et 14, qui débouche respectivement dans chacune des chambres 5 et 6.

Ainsi faits, les passages 7 et 8 permettent l'introduction ou l'évacuation d'un fluide dans chacune des chambres 5 et 6, respectivement.

Pour assurer une alimentation des passages 7 et 8 en fluide latéralement au corps 1, deux perçages radiaux 15 et 16 sont réalisées à travers la paroi du corps, dans la partie P2 la plus épaisse comportant les deux passages longitudinaux 7 et 8. Ces perçages radiaux 15 et 16 sont visibles en figure 1 uniquement. Ils sont réalisés radialement dans la paroi 3 du corps et ils relient chacun latéralement l'extérieur du corps 1 à un passage longitudinal : le perçage radial 15 relie l'extérieur du corps 1 au passage longitudinal 7 et le perçage radial 16 relie l'extérieur du corps 1 au passage longitudinal 8.

Les entrées 9 et 10 des passages longitudinaux sont condamnées de la façon suivante :
Deux parois d'extrémités 17 et 18, respectivement à gauche et à droite du corps 1 sur les figures 1 et 2, sont fixées par vissage 19 dans l'épaisseur de la paroi 1.

Les parois d'extrémité 17 et 18 sont de forme rectangulaire et présentent sensiblement la même forme de section que celle du corps 1.

Chacune des parois d'extrémité 17 et 18 comporte une ouverture traversante 20 et 21, respectivement, dont l'utilité sera exposée par la suite.

Pour assurer une fermeture étanche des entrées 9 et 10, une rainure annulaire 22 ou 23 est réalisée dans l'épaisseur de paroi, autour de chacune des entrées 9 et 10, dans les bords 11 et 12 du corps 1. De plus, un joint torique d'étanchéité 24 ou 25 est placé dans chacune des rainures 22 ou 23, respectivement, et est écrasé entre le fond des rainures 22 ou 23 et les parois d'extrémité 17 ou 18. De cette façon, les entrées 9 et 10 sont fermées de façon étanche.

L'étanchéité entre la surface d'un moule (non représenté) et la surface 26 du corps du vérin présentant les perçages radiaux 15 et 16 est réalisée de la même façon :
Les perçages radiaux 15 et 16 présentent des entrées qui sont situées sur la surface 26 du corps 1 du vérin.

Chacune des entrées des perçages radiaux 15 et 16 est entourée d'une rainure 27 et 28, respectivement, et chaque rainure 27 et 28 accueille un joint torique 29 et 30 respectivement. L'étanchéité est obtenue en fixant le vérin sur la surface du moule, en pressant la surface 26 du vérin contre la surface du moule par exemple par vissage, ce qui comprime les joints 29 et 30, assurant l'étanchéité.

La fixation du vérin se fait par vissage à travers des trous traversants 31 ménagés dans le corps 1 du vérin à travers la paroi 3 et montrés en figure 2.

On comprend de la description qui précède comment les entrées 9 et 10 des passages longitudinaux 7 et 8 ont été fermées et comment l'étanchéité est assurée autour de chacune des entrées 9 et 10. Enfin, on comprend comment l'étanchéité est également assurée autour des entrées des perçages radiaux 15 et 16 assurant la circulation de fluide entre l'intérieur du vérin et l'extérieur du vérin.

Comme il est en soit connu, le vérin comporte une tige rigide 32, solidaire du piston 4 et coaxial au logement cylindrique interne 2.

Cette tige rigide 32 sort et entre dans le corps 1 du vérin, en suivant le mouvement du piston et permet de déplacer des objets placés contre son extrémité libre 33.

L'extrémité libre de la tige rigide 33 peut comporter un trou borgne taraudé 34 pour y fixer un élément, par exemple.

Pour notamment fermer de façon étanche le logement 2 interne cylindrique, une première pièce de fermeture étanche 35 ferme l'ouverture 20 de la paroi d'extrémité 17 du vérin.

La tige rigide 32 traverse la première pièce de fermeture étanche 35. La tige 32 est guidée axialement à travers la première pièce de fermeture étanche 35 grâce à une série de plusieurs anneaux 36 internes à la première pièce de fermeture étanche 35, les anneaux étant saillants et répartis sur toute la longueur de la pièce de fermeture étanche 35.

Il convient également de noter que la première pièce de fermeture étanche 35 prend appui au moins partiellement contre la paroi interne du logement cylindrique 2 (voir figures 1 et 2).

A l'opposé du corps 1 du vérin, une seconde pièce de fermeture étanche 37 ferme l'ouverture 21 ménagée dans la paroi d'extrémité 18, opposée à la paroi d'extrémité 17.

Le vérin conforme à l'invention, ainsi réalisé, est étanche et performant.

L'objectif à l'origine de l'invention est d'équiper le vérin de moyens permettant de connaître précisément son état, et plus particulièrement, la position de la tige et du piston dans le logement cylindrique interne : ainsi, le vérin conforme à l'invention peut fournir des éléments propres à son état de fonctionnement.

Pour ce faire, le vérin comporte un capteur de position, apte à délivrer des informations sur la position de la tige 32 ou du piston 4 dans le logement interne cylindrique 2.

Le capteur de position 38 comporte une tête de capteur 39, solidaire d'une tige de capteur 40 autour de laquelle est placé (emmanché) un aimant 41. Le capteur de position 38 comporte également un connecteur 42 relié à la tête de capteur 39.

L'aimant 41 est emmanché autour de la tige 40 de manière à pouvoir se déplacer le long de la tige 40.

En fonction du champ magnétique généré par l'aimant 41, la tête de capteur identifie sa position sur la tige 40 : c'est ainsi que le capteur génère des informations de position.

Conformément à l'invention, les différents éléments que comporte le capteur sont agencés de la façon suivante dans le vérin :
La tête de capteur 39 est enfermée dans un élément interne 43 au corps 1 du vérin. Dans le cadre de ce mode de réalisation, l'élément interne 43 étant étanche et fixe dans le logement cylindrique 2 du corps du vérin. De plus. L'élément interne 43 forme une butée de fond pour le piston 4 du vérin.

La tige 40 de capteur, solidaire de la tête de capteur 39, sort de l'élément interne 43 par une ouverture 44 ménagée dans l'élément interne 43.

La tige 40 de capteur traverse le piston 4 et elle est reçue au moins partiellement dans la tige 32 du vérin conforme à l'invention.

L'aimant 41, emmanché autour de la tige de capteur 40, est reçu dans le piston et y est fixé au moyen d'un écrou 45. Ainsi, quand le piston 4 se déplace, l'aimant 41 est également déplacé. C'est ainsi que le capteur peut connaître précisément la position du piston dans le logement interne 2. On peut ainsi contrôler la course du piston.

Le connecteur 42 est relié à la tête de capteur 39 par tout moyen connu : le connecteur 42 reçoit les informations que génère la tête de capteur 39 (notamment concernant la course du vérin) et il comporte un câble (non illustré) qui permet de transmettre les informations qu'il reçoit à un module de traitement de l'information situé à distance.

Comme on peut le voir sur les figures, le connecteur 42 est enfermé au moins partiellement dans la seconde pièce de fermeture étanche 37 évoquée ci-avant.

Pour permettre la connexion entre la tête de capteur 39 et le connecteur 42, il est utile que la seconde pièce de fermeture étanche 37 soit adjacente à l'élément interne étanche 43 comportant la tête de capteur 39.

Plus précisément, la tête de capteur 39 est saillante d'un côté de l'élément interne étanche 43. La partie saillante de la tête de capteur 39 est reçue dans la seconde pièce de fermeture étanche 37. De cette façon, la seconde pièce de fermeture étanche 37 comporte au moins partiellement le connecteur 42 et la tête de capteur 39.

Entre la tête de capteur 39 et le connecteur 42, la seconde pièce de fermeture étanche comporte une chambre 46.

La chambre 46 permet de disposer d'un espace apte à recevoir les pièces de connexion de la tête de capteur 39 et du connecteur 42, par exemple des fils reliant les deux éléments.

Ainsi réalisé, le vérin intégrant le capteur de position protège également ce dernier et le capteur de position est facilement intégré aux éléments du vérin.

On comprend de la description qui précède comment le vérin conforme à l'invention permet de transmettre des informations précises sur son état de fonctionnement, et en particulier sur la course du piston dans le logement cylindrique 2.

De telles informations recueillies sont précieuses pour un opérateur qui peut anticiper une panne comme un grippage du vérin, une tige cassée, une fuite...

Il va maintenant être fait référence à une installation conforme à l'invention et à un procédé de mise en œuvre d'une telle installation.

La figure 5 montre un exemple d'installation conforme à l'invention, qui comporte un moule 47, comportant deux demi-moules 48 et 49 montés dans une presse 50. Ces éléments sont ici représentés très grossièrement par des blocs.

Dans le moulage par injection plastique, il existe plusieurs types de presse de serrage pour la fermeture d'un moule.

Dans le cadre de l'exemple grossièrement illustré, la presse de serrage 50 est du type comportant deux platines 51 et 52, l'une 51 des platines supportant le demi moule 48 et l'autre 52 des platines supportant l'autre demi-moule 49.

L'une 51 des platines est fixe tandis que l'autre platine 52 est monté mobile par rapport à la première, pour permettre l'ouverture et la fermeture du moule.

La platine mobile 52 est, comme il est en soit connu par l'homme du métier, montée coulissante le long de tiges de guidage (illustrées symboliquement par l'élément portant la référence 53 sur la figure 5).

La presse est de préférence équipée de moyens de blocage en position de la platine mobile (non représentés), par exemple des mâchoires venant se bloquer sur la ou les tiges de guidage.

Conformément à l'invention, l'un au moins des deux demi-moule comporte au moins un vérin 100 tel que celui décrit et illustré sur les figures 1 à 4. Dans le cadre de notre présent exemple, le demi moule 49 monté sur la platine mobile 52 comporte 8 vérins 100.

Il devra toutefois être compris que l'invention ne se limite pas à la présence d'un nombre particulier de vérins sur un demi-moule et qu'elle s'étend à toute installation qui comprendrait un moule comportant au moins un vérin 100.

Les vérins 100 que comporte le moule 47 servent par exemple à démouler les pièces moulées à l'intérieur du moule, ou bien à déplacer des éléments internes au moule, soit pour faciliter le démoulage, soit pour favoriser l'extraction des pièces moulées.

Conformément à l'invention, la presse 50 comporte un module de commande 54, qui commande le fonctionnement du moule 47 notamment, par exemple le déplacement de la platine mobile pour assurer l'ouverture ou la fermeture du moule.

Encore conformément à l'invention, chaque vérin 100 communiquent avec le module de commande 54 et lui transmet des informations propres à son état de fonctionnement. Concrètement, les connecteurs 42 de chacun des vérin 100 sont reliés par un réseau de fils 55 au module de commande de sorte à transmettre les informations propres à chaque vérin 100 sur la position du piston dans le capteur. De cette façon le module de commande est informé en permanence de la course du vérin à chaque instant T.

Si le module de commande détecte une anomalie (comme il sera vu par la suite), il peut en informer un opérateur : par exemple, si le vérin donne toujours la même information de course, pendant un lapse de temps prédéterminé, alors le module de commande peut identifier qu'il y a un problème de fuite ou de tige de vérin cassée, et surtout identifier le vérin défectueux.

Pour que le module de commande indique à un opérateur qu'un vérin donné est défectueux, l'installation comporte une interface de communication 56, par exemple un ordinateur équipé d'un écran et d'un dispositif d'émission sonore.

L'interface de communication 56 est prévue sur la presse 50 dans le cadre de cet exemple de réalisation, mais elle pourrait également être prévue à l'extérieure de la presse 50, sur un dispositif extérieur à la presse et relié à cette dernière partout moyen connu.

L'interface de communication 56 comporte également des moyens permettant de transmettre des ordres de fonctionnement au module de commande : par exemple, les ordres peuvent concerner une mise en veille de la machine, ou un déplacement particulier de la platine mobile 52...Ces ordres sont donnés par un opérateur qui commande l'émission de ces ordres via l'interface de communication.

L'ensemble formé par l'interface de communication et le module de commande forme l'interface de gestion 57 de l'installation.

Comme il a été vu ci avant, les vérins 100 que comporte l'installation peuvent transmettre des indications sur leur course au module de commande.

Mais il peut arriver que les problèmes ne soient pas identifiables à partir des courses des vérins : certains problèmes sont identifiables en surveillant les pressions de fluide suivant lesquelles fonctionnent les vérins 100.

Il est à d'ailleurs à noter que les vérins 100 peuvent fonctionner à des pressions de fluide différentes.

L'installation conforme à l'invention prévoit de mettre, sur la presse, au moins un bloc foré 58 comportant au moins deux électrovannes 59. Dans le cadre de cet exemple, la pression comporte deux blocs forés 58 comportant chacun quatre électrovanne 59.

Chaque vérin 100 est relié à une électrovanne 59. Ainsi, les vérins 100 sont reliés par groupe de quatre vérins à un bloc foré 58 comportant quatre électrovannes.

Plus précisément, comme on peut le voir en figure 6, le bloc foré comporte quatre ensembles d'éléments 60, chacun des ensembles 60 comportant une électrovanne 59, une valve anti-retour 61 placée en aval de l'électrovanne 59 et un capteur de pression 62, placé en aval de la valve anti retour 61.

Comme il est montré en figure 6, le capteur de pression 62 communique avec le module de commande 54 : pour le circuit qui le concerne, le capteur de pression 62 transmet des informations sur la pression du circuit en temps réel ou à intervalles prédéterminés.

Ainsi, le module de commande peut détecter une information de pression anormale et en informer l'opérateur via l'interface de communication.

Le module de commande peut également commander l'ouverture de l'électrovanne 59 pour un circuit donné, de sorte à augmenter la pression dans un circuit et ainsi augmenter la pression dans un vérin hydraulique 100.

Comme le vérin hydraulique 100 communique également avec le module de commande 54 en lui transmettant des informations, le module de commande peut transmettre des ordres de fonctionnement à l'électrovanne 59, associée au circuit donné, pour par exemple augmenter la pression dans le vérin hydraulique et rectifier sa course.

Il va maintenant être fait référence à un procédé de fonctionnement propre à l'invention, mis en œuvre dans l'installation qui vient d'être décrite.

Pour ce faire, il sera fait essentiellement référence aux figures 5 et 6.

L'installation conforme à l'invention fonctionne selon un cycle prédéterminé d'ouverture et de fermeture du moule, et d'injection de matière dans le moule.

À tout moment, l'installation met en œuvre un procédé conforme à l'invention visant à indiquer en continu, à un opérateur, si les vérins hydrauliques sont en bon état de fonctionnement.

Pour ce faire, les étapes suivantes sont réalisées : les capteurs de position 38 de chacun des vérins hydrauliques 100 génèrent une information de position 63 (figure 6) qui définit la position du piston dans le logement interne cylindrique 2 du vérin dans lequel il se trouve. L'information de position 63 est donc une information sur la course du vérin.

L'information de position 63 est transmise via le réseau 55 au module de commande. Le réseau est un réseau de conducteurs électriques fonctionnant à une intensité de 4,2 mA.

Ledit module de commande 54 compare l'information de position 63 qu'il reçoit à une information de position de référence qui lui a été communiqué. Il s'agit de l'étape de comparaison portant la référence 64 sur la figure 6 : par exemple, si le vérin 100 doit avoir une course de 300 mm pour fonctionner correctement, alors l'information de position de référence est de 300 mm et l'information de position 63 qu'il reçoit est comparée à elle.

Il peut y avoir une tolérance d'appliquer pour que le module de commande considère que l'information de position 63 est conforme ou non à l'information de position de référence.

En fonction de la comparaison entre l'information de position de référence et celle qu'il reçoit, le module de commande 54 génère deux réponses : ou bien l'information de position 63 est conforme et la réponse générée est oui, ou bien l'information de position 63 n'est pas conforme et la réponse générée est non.

Si la réponse générée est oui, le module de commande transmet à l'interface de communication 56 une information de conformité 65 qui entraine, sur l'écran d'affichage de l'interface 56, la délivrance d'un message 66 indiquant à l'opérateur que le vérin fonctionne normalement.

Si la réponse générée est non, alors le module de commande peut agir de deux façons au moins : tout d'abord, il transmet à l'interface de communication 56 une information de non-conformité 67 qui entraine, sur l'écran d'affichage de l'interface 56, la délivrance d'un message 68 indiquant à l'opérateur que le vérin a un problème de fonctionnement. En parallèle à cela, le module de commande peut analyser la nature de la non-conformité (l'étape d'analyse porte la référence 69) et générer des ordres visant à modifier le fonctionnement de l'installation.

Par exemple, en fonction de l'information de position 63, il peut déduire que la tige du vérin est cassée et ordonner la mise en sécurité de l'installation, entrainant un arrêt ponctuel de cette dernière.

Si la nature de la non-conformité est identifiée, elle peut également être indiquée sous forme de message 70 à l'opérateur sur l'interface de communication.

Par exemple encore, l'analyse de l'information de position 63 peut indiquer un problème de sous-pression dans le vérin 100. Dans ce cas, le module de commande 54 peut générer un ordre de fonctionnement 71 à l'ensemble 60, visant à ouvrir l'électrovanne 59 pour augmenter la pression interne.

En parallèle à cette surveillance continue des vérins, l'installation conforme à l'invention peut mettre en œuvre un procédé visant à surveiller d'autres paramètres.

Conformément à l'invention, le capteur de pression 62 de chaque ensemble 60 (contenu dans les bloc forés 58) génère en continu une information de pression 72 qu'il transmet au module de commande 54 via un réseau 73 de câbles fonctionnant à une intensité de 4,20 mA.

Le module de commande 54 compare cette information de pression à une valeur seuil de pression, de manière à identifier si la pression détectée est conforme ou non à la pression que l'on doit avoir dans tel ou tel conduit d'alimentation de vérin en fluide.

Cette étape de comparaison est également repérée par la référence 64.

Si cette valeur/ information de pression est normale, alors le module de commande en informe l'opérateur en commandant l'émission d'un message 66 de normalité sur l'interface de communication 56 : il s'agit là d'une réponse 65 du module de commande transmise à l'interface de communication 56.

Si tel n'est pas le cas, alors le module de commande 54 peut :
- générer une réponse de non-conformité et la transmettre à l'interface de communication qui génère, en réponse, un message à l'attention d'un opérateur (message d'alerte écrit, message en couleur, couleur qui s'affiche etc), et/ ou
- Identifier la nature de la non-conformité et agir sur le fonctionnement de l'électrovanne en commandant son ouverture, ou agir sur le fonctionnement global de l'installation et déclencher sa mise en sécurité.
Ainsi, le module de commande peut détecter une fuite, ou bien une fatigue du conduit d'amenée (d'alimentation) de fluide, ou bien un problème lié au vérin auquel est relié le conduit d'alimentation

La réponse de l'interface de communication pour signaler un problème peut également être différente ou complémentaire à un message affiché sur un écran : l'interface pourrait émettre un signal sonore suffisamment audible par l'opérateur pour l'alerter d'un problème et l'amener à consulter l'écran de l'interface de communication.

On comprend de la description qui précède comment l'invention permet d'anticiper des problèmes de fonctionnement des vérins ou d'autres éléments que comporte une installation, et comment le vérin conforme à l'invention, peut être mis en œuvre dans un procédé.

Il devra toutefois être compris que l'invention n'est pas limitée au mode de réalisation décrit et illustré précédemment, et qu'elle s'étend à la mise en œuvre de tout moyen équivalent.

## Revendications

1. Vérin hydraulique comprenant :
- un corps (1) comportant une paroi (3) délimitant un logement cylindrique (2), présentant un axe (X) de logement cylindrique, dans lequel un piston (4) est monté mobile en déplacement, ledit piston (4) séparant ledit logement cylindrique (2) en deux chambres (5 ,6) étanches et isolées l'une de l'autre, la paroi (3) du corps comportant au moins deux passages (7, 8) pour introduire ou évacuer un fluide dans chacune des deux dites chambres (5, 6),
- deux parois d'extrémité (17, 18), chaque paroi d'extrémité fermant de façon étanche une extrémité dudit logement cylindrique (2),
- une tige rigide (32), solidaire du piston (4) et coaxiale au logement cylindrique (2), ladite tige traversant (32) une ouverture (20) de passage ménagée dans l'une des deux parois d'extrémité (17, 18),
- un capteur de position (38) comprenant une tête de capteur (39), une tige de capteur (40) qui est solidaire de la tête de capteur (39) et un aimant (41), et
- un connecteur (42) relié à ladite tête de capteur (39),
le capteur de position étant agencé dans le vérin de la façon suivante :
- ladite tige de capteur (40) est insérée au moins partiellement dans ladite tige rigide (32) dudit vérin hydraulique,
- et l'aimant (41) est enfermé dans ledit piston (4), tel que
- la tête de capteur (39) est enfermée dans un élément étanche (43) interne audit corps (1), ledit élément étanche (43) formant une butée de fond pour ledit piston (4) ;
- l'aimant est emmanché autour de la tige de capteur (40) de manière à pouvoir se déplacer le long de la tige de capteur (40),
et tel que le vérin comprend une seconde pièce de fermeture étanche (37) qui ferme une ouverture (21) ménagée dans la paroi d'extrémité opposée à l'ouverture (20) de passage de la tige du piston,
ledit connecteur (42) étant enfermé au moins partiellement dans ladite seconde pièce de fermeture étanche (37) qui est fixée au moins partiellement sur une paroi d'extrémité (18) du vérin, et tel que la seconde pièce de fermeture étanche (37) est adjacente à l'élément étanche (43) de réception de la tête de capteur, pour permettre la connexion du connecteur (42) à la tête de capteur (39).

2. Vérin selon la revendication 1, **caractérisé en ce que** la tête de capteur (39) est partiellement reçue dans la seconde pièce de fermeture étanche (37).

3. Vérin hydraulique selon la revendication 1 ou 2, **caractérisé en ce que** la seconde pièce de fermeture étanche (37) comporte une chambre (46) positionnée entre la tête de capteur et le connecteur, ladite chambre (46) étant apte à recevoir les pièces de connexion reliant la tête de capteur audit connecteur.

4. Installation pour la fabrication d'au moins une pièce injectée dans au moins un moule, ladite installation comportant :
- au moins un moule équipé d'au moins un vérin, notamment pour éjecter au moins partiellement une pièce moulée à l'intérieur dudit moule,
- au moins une presse notamment pour assurer l'ouverture et la fermeture dudit moule, ladite presse comportant au moins un module de commande pour commander le fonctionnement dudit moule,
**caractérisée en ce que** ledit au moins un vérin est un vérin hydraulique selon l'une quelconque des revendications précédentes,
**et en ce que** ledit au moins vérin hydraulique communique avec ledit module de commande de la presse en lui transmettant des informations propres à son état de fonctionnement.

5. Installation selon la revendication 4, **caractérisée en ce que** la presse est équipée d'au moins une électrovanne reliée audit circuit d'alimentation en fluide d'un vérin hydraulique, et **en ce que** ledit module de commande transmet des ordres de fonctionnement à ladite électrovanne, notamment en réponse des informations transmises par ledit vérin hydraulique.

6. Installation selon la revendication 5, **caractérisée en ce que** ladite presse comporte au moins un capteur de pression placé en aval de l'électrovanne et **en ce que** ledit au moins un capteur de pression communique avec ledit module de commande.

7. Installation selon l'une quelconque des revendications 4 à 6, **caractérisée en ce que** ledit moule comporte plus de deux vérins hydrauliques selon l'une quelconques des revendications 1 à 3, **en ce que** la presse comporte au moins un bloc foré comportant au moins deux électrovannes et au moins deux capteurs de pression, chaque capteur de pression étant associé à une électrovanne et chaque électrovanne étant associé à un vérin hydraulique.

8. Installation selon l'une quelconque des revendications 4 à 7, **caractérisée en ce que** ledit module de commande est associé à une interface de communication que comporte ladite installation, ledit module de commande étant apte à transmettre des informations à ladite interface de communication, lesdites informations étant retranscrites sur un écran à destination d'un opérateur.

9. Installation selon la revendication 8, **caractérisée en ce que** ladite interface de communication est apte à recevoir et à transmettre des ordres au module de commande en réponse des informations transmises par un opérateur.

10. Procédé de mise en œuvre d'une installation selon l'une quelconque des revendications 6 à 9, **caractérisé en ce qu'**il comporte les étapes suivantes :
n) Le capteur (38) du vérin hydraulique (100) génère une information de position (63)
o) Ladite information de position (63) est transmise audit module de commande (54),
p) Ledit module de commande (54) compare ladite information de position (63) à une information de position de référence
q) Ledit module de commande (54) génère une réponse (65, 67) d'état de vérin hydraulique,
r) Ledit module de commande (54) transmet ladite réponse (65, 67) d'état de vérin hydraulique à une interface de communication (56)
s) Ladite interface de communication (56) retranscrit ladite réponse d'état de vérin hydraulique de sorte qu'elle soit intelligible pour un opérateur
u) Ledit au moins un capteur de pression (62) génère une information de pression (72)
v) Ledit au moins un capteur de pression (62) transmet ladite information de pression (72) audit module de commande (54)
w) Ledit module de commande (54) compare ladite information de pression (62) à une valeur de seuil de pression et génère une réponse (65, 67) d'état de pression
x) Ledit module de commande transmet ladite réponse (65, 67) d'état de pression à une interface de communication (56)
y) Ladite interface de communication (56) retranscrit ladite réponse d'état de pression de sorte qu'elle soit intelligible pour un opérateur.

11. Procédé selon la revendication 10, **caractérisé en ce que**, parallèlement à l'étape r) ou l'étape x) il met en œuvre l'étape suivante :
t) ledit module de commande (54) transmet à ladite électrovanne (59) un ordre de fonctionnement (71).

12. Procédé selon la revendication 10 ou 11, **caractérisé en ce que** la retranscription de ladite réponse d'état de vérin hydraulique ou de ladite réponse d'état de pression par ladite interface de communication (56) est une information écrite (66, 67, 70) éditée sur un écran et/ou un signal sonore émis par ladite interface (56) et/ou un élément (66, 67, 70) s'affichant sur un écran dans une couleur prédéterminée.

## Patentansprüche

1. Hydraulikzylinder mit:
- einem Körper (1) mit einer eine zylindrische Aufnahme (2) begrenzenden Wand (3) mit einer zylindrischen Aufnahmeachse (X), in dem ein Kolben (4) verschieblich montiert ist, wobei der Kolben (4) die zylindrische Aufnahme (2) in zwei dichte und gegeneinander isolierte Kammern (5 ,6) trennt,
wobei die Wand (3) des Körpers mindestens zwei Durchführungen (7, 8) aufweist, um ein Fluid in jede der zwei Kammern (5,6) einzuführen bzw. abzuleiten,
- zwei Endwänden (17, 18), wobei jede Endwand ein Ende der zylindrischen Aufnahme (2) dicht verschließt,
- einer steife Stange (32), die mit dem Kolben (4) fest verbunden ist und koaxial zur zylindrischen Aufnahme (2) verläuft, wobei die Stange (32) durch eine in einer der beiden Endwände (17, 18) gebildete Durchführungsöffnung (20) durchgeführt wird,
- einem Positionssensor (38) mit einem Sensorkopf (39), einem mit dem Sensorkopf (39) fest verbundenen Sensorstift (40) und einem Magnet (41) und
- einem mit dem Sensorkopf (39) verbundenen Stecker (42),
wobei der Positionssensor wie folgt in dem Zylinder angeordnet ist:
- der Sensorstift (40) ist zumindest teilweise in die starre Stange (32) des Hydraulikzylinders eingeführt
- und der Magnet (41) ist in dem Kolben (4) eingeschlossen,
so dass
- der Sensorkopf (39) in einem dichten, dem Körper (1) internen Element (43) eingeschlossen ist, wobei das dichte Element (43) einen Bodenanschlag für den Kolben (4) bildet,
- der Magnet um den Sensorstift (40) derart gesteckt ist, dass er entlang des Sensorstifts (40) beweglich ist,
und so dass der Zylinder ein zweites dichtes Verschlussteil (37) umfasst, das eine Öffnung (21) verschließt, welche in der der Öffnung (20) für die Durchführung der Kolbenstange entgegengesetzten Endwand gebildet ist, wobei der Stecker (42) zumindest teilweise in dem zweiten dichten Verschlussteil (37) eingeschlossen ist, das zumindest teilweise an einer Endwand (18) des Zylinders befestigt ist, und so dass das zweite dichte Verschlussteil (37) an dem dichten Element (43) zur Aufnahme des Sensorkopfes angrenzt, um die Verbindung des Steckers (42) mit dem Sensorkopf (39) zu ermöglichen.

2. Zylinder nach Anspruch 1, **dadurch gekennzeichnet, dass** der Sensorkopf (39) teilweise in das zweite dichte Verschlussteil (37) aufgenommen ist.

3. Hydraulikzylinder nach Anspruch 1 oder 2, **dadurch gekennzeichnet, dass** das zweite dichte Verschlussteil (37) eine Kammer (46) aufweist, die zwischen dem Sensorkopf und dem Stecker angeordnet ist, wobei die Kammer (46) geeignet ist, die den Sensorkopf mit dem Stecker verbindenden Verbindungsteile aufzunehmen.

4. Anlage für die Herstellung von mindestens einem in mindestens eine Form eingespritzten Teil, wobei die Anlage umfasst:
- mindestens eine Form, die mit mindestens einem Zylinder ausgerüstet ist, insbesondere um ein in der Form durch Spritzgießen hergestelltes Teil zumindest teilweise auszuwerfen,
- mindestens eine Presse, insbesondere um das Öffnen und Schließen der Form sicherzustellen, wobei die Presse mindestens ein Steuermodul aufweist, um den Betrieb der Form zu steuern,
**dadurch gekennzeichnet,**
**dass** der mindestens eine Zylinder ein Hydraulikzylinder nach einem beliebigen der vorhergehenden Ansprüche ist, und
**dass** der mindestens eine Hydraulikzylinder mit dem Steuermodul der Presse kommuniziert, indem er ihm Informationen über seinen Betriebszustand übermittelt.

5. Anlage nach Anspruch 4, **dadurch gekennzeichnet, dass** die Presse mit mindestens einem Magnetventil ausgerüstet ist, das mit dem Fluidversorgungskreislauf eines Hydraulikzylinders verbunden ist, und dass das Steuermodul Betriebsbefehle an das Magnetventil übermittelt, insbesondere als Antwort auf die von dem Hydraulikzylinder übermittelten Informationen.

6. Anlage nach Anspruch 5, **dadurch gekennzeichnet, dass** die Presse mindestens einen Drucksensor aufweist, der nach dem Magnetventil angeordnet ist, und dass der mindestens eine Drucksensor mit dem Steuermodul kommuniziert.

7. Anlage nach einem der vorstehenden Ansprüche 4 bis 6, **dadurch gekennzeichnet, dass** die Form mehr als zwei Hydraulikzylinder nach einem beliebigen der Ansprüche 1 bis 3 aufweist, dass die Presse mindestens einen gebohrten Block mit mindestens zwei Magnetventilen und mindestens zwei Drucksensoren aufweist, wobei jeder Drucksensor einem Magnetventil und jedes Magnetventil einem Hydraulikzylinder zugeordnet ist.

8. Anlage nach einem der vorstehenden Ansprüche 4 bis 7, **dadurch gekennzeichnet, dass** das Steuermodul einer in der Anlage enthaltenen Kommunikations-schnittstelle zugeordnet ist, wobei das Steuermodul geeignet ist, der Kommunikationsschnittstelle Informationen zu übermitteln, welche auf einem Bildschirm für eine Bedienperson wiedergegeben werden.

9. Anlage nach Anspruch 8, **dadurch gekennzeichnet, dass** die Kommunikationsschnittstelle geeignet ist, Befehle zu empfangen und dem Steuermodul als Antwort auf die von einer Bedienperson übermittelten Informationen zu übermitteln.

10. Verfahren zur Umsetzung einer Anlage nach einem der Ansprüche 6 bis 9, **dadurch gekennzeichnet, dass** es die folgenden Schritte umfasst:
n) Der Sensor (38) des Hydraulikzylinders (100) erzeugt eine Positionsinformation (63).
o) Die Positionsinformation (63) wird dem Steuermodul (54) übermittelt.
p) Das Steuermodul (54) vergleicht die Positionsinformation (63) mit einer Referenz-Positionsinformation.
q) Das Steuermodul (54) erzeugt eine Antwort (65, 67) über den Hydraulikzylinderzustand.
r) Das Steuermodul (54) übermittelt die Antwort (65, 67) über den Hydraulikzylinderzustand an eine Kommunikationsschnittstelle (56).
s) Die Kommunikationsschnittstelle (56) gibt die Antwort über den Hydraulikzylinderzustand so wieder, dass sie für eine Bedienperson verständlich ist.
u) Der mindestens eine Drucksensor (62) erzeugt eine Druckinformation (72).
v) Der mindestens eine Drucksensor (62) übermittelt die Druckinformation (72) an das Steuermodul (54).
w) Das Steuermodul (54) vergleicht die Druckinformation (62) mit einem Druckschwellwert und erzeugt eine Antwort (65, 67) über den Druckzustand.
x) Das Steuermodul übermittelt die Antwort (65, 67) über den Druckzustand an eine Kommunikationsschnittstelle (56).
y) Die Kommunikationsschnittstelle (56) gibt die Antwort über den Druckzustand derart wieder, dass sie für eine Bedienperson verständlich ist.

11. Verfahren nach Anspruch 10, **dadurch gekennzeichnet, dass** parallel zum Schritt r) oder zum Schritt x) folgender Schritt umgesetzt wird:
t) das Steuermodul (54) übermittelt dem Magnetventil (59) einen Betriebsbefehl (71).

12. Verfahren nach Anspruch 10 oder 11, **dadurch gekennzeichnet, dass** die Wiedergabe der Antwort über den Hydraulikzylinderzustand oder die Antwort über den Druckzustand durch die Kommunikationsschnittstelle (56) eine schriftliche Information (66, 67, 70) ist, die an einem Bildschirm editiert wird und/oder ein akustisches Signal, das von der Schnittstelle (56) ausgegeben wird, und/oder ein Element (66, 67, 70), das an einem Bildschirm mit einer vorbestimmten Farbe angezeigt wird.

## Claims

1. Hydraulic actuator including:
- a body (1) comprising a wall (3) delimiting a cylindrical housing (2), having a cylindrical housing axis (X), in which a piston (4) is mounted so as to be displaceable, said piston (4) separating said cylindrical housing (2) into two sealed chambers (5, 6) isolated from each other,
the wall (3) of the body comprising at least two passages (7, 8) for introducing or removing a fluid in each of the two said chambers (5, 6),
- two end walls (17, 18), each end wall closing in sealed relationship one end of said cylindrical housing (2),
- a rigid rod (32), integral with the piston (4) and coaxial with the cylindrical housing (2), said rod (32) passing through a passage opening (20) formed in one of the two end walls (17, 18),
- a position sensor (38) including a sensor head (39), a sensor rod (40) which is integral with the sensor head (39) and a magnet (41), and
- a connector (42) connected to said sensor head (39),
the position sensor being arranged in the actuator as follows:
- said sensor rod (40) is inserted at least partially in said rigid rod (32) of said hydraulic actuator,
- and the magnet (41) is enclosed in said piston (4),
such that
- the sensor head (39) is enclosed in a sealed element (43) internal to said body (1), said sealed element (43) forming a bottom stop for said piston (4);
- the magnet is fitted round the sensor rod (40) so as to be able to move along the sensor rod (40),
and such that the actuator includes a second sealed closure component (37) which closes an opening (21) formed in the end wall opposite the passage opening (20) of the piston rod,
said connector (42) being enclosed at least partially in said second sealed closure component (37) which is fixed at least partially to an end wall (18) of the actuator, and such that the second sealed closure component (37) is adjacent to the sealed element (43) for receiving the sensor head, in order to permit connection of the connector (42) to the sensor head (39).

2. Actuator according to claim 1, **characterised in that** the sensor head (39) is partially received in the second sealed closure component (37).

3. Hydraulic actuator according to claim 1 or 2, **characterised in that** the second sealed closure component (37) comprises a chamber (46) positioned between the sensor head and the connector, said chamber (46) being capable of receiving the connection components which connect the sensor head to said connector.

4. Installation for the manufacture of at least one injection-moulded component in at least one mould, said installation comprising:
- at least one mould equipped with at least one actuator, in particular for ejecting at least partially a component moulded within said mould,
- at least one press in particular for ensuring the opening and closing of said mould, said press comprising at least one control module for controlling the operation of said mould,
**characterised in that** said at least one actuator is a hydraulic actuator according to any one of the preceding claims,
and **in that** said at least one hydraulic actuator communicates with said control module of the press, transmitting to it information specific to its state of operation.

5. Installation according to claim 4, **characterised in that** the press is equipped with at least one solenoid valve connected to said circuit for supplying fluid to a hydraulic actuator, and **in that** said control module transmits operational orders to said solenoid valve, in particular in response to the information transmitted by said hydraulic actuator.

6. Installation according to claim 5, **characterised in that** said press comprises at least one pressure sensor placed downstream of the solenoid valve and **in that** said at least one pressure sensor communicates with said control module.

7. Installation according to any one of claims 4 to 6, **characterised in that** said mould comprises more than two hydraulic actuators according to any one of claims 1 to 3, **in that** the press comprises at least one manifold comprising at least two solenoid valves and at least two pressure sensors, each pressure sensor being associated with a solenoid valve and each solenoid valve being associated with a hydraulic actuator.

8. Installation according to any one of claims 4 to 7, **characterised in that** said control module is associated with a communications interface which said installation comprises, said control module being capable of transmitting information to said communications interface, said information being transcribed on a screen for an operator.

9. Installation according to claim 8, **characterised in that** said communications interface is capable of receiving and transmitting orders to the control module in response to the information transmitted by an operator.

10. Method for starting up an installation according to any one of claims 6 to 9, **characterised in that** it comprises the following steps:
n) The sensor (38) of the hydraulic actuator (100) generates position information (63),
o) Said position information (63) is transmitted to said control module (54),
p) Said control module (54) compares said position information (63) with reference position information,
q) Said control module (54) generates a response (65, 67) on the state of the hydraulic actuator,
r) Said control module (34) transmits said response (65, 67) on the state of the hydraulic actuator to a communications interface (56),
s) Said communications interface (56) transcribes said response on the state of the hydraulic actuator in such a way that it is intelligible to an operator,
u) Said at least one pressure sensor (62) generates pressure information (72),
v) Said at least one pressure sensor (62) transmits said pressure information (72) to said control module (54),
w) Said control module (54) compares said pressure information (62) with a threshold pressure value and generates a response (65, 67) on the state of pressure,
x) Said control module transmits said response (65, 67) on the state of pressure to a communications interface (56),
y) Said communications interface (56) transcribes said response on the state of pressure in such a way that it is intelligible to an operator.

11. Method according to claim 10, **characterised in that**, in parallel with step r) or step x), it carries out the following step:
t) said control module (54) transmits an operational order (71) to said solenoid valve (59).

12. Method according to claim 10 or 11, **characterised in that** the transcription of said response on the state of the hydraulic actuator or said response on the state of pressure by said communications interface (56) is written information (66, 67, 70) issued on a screen and/or an audible signal transmitted by said interface (56) and/or an element (66, 67, 70) displayed on a screen in a predetermined colour.
